# EUROPÄISCHE PATENTSCHRIFT

(11) **EP 1 554 092 B1**
(45) Veröffentlichungstag und Bekanntmachung des Hinweises auf die Patenterteilung: **01.09.2010**
(21) Anmeldenummer: 03753409.6
(22) Anmeldetag: 12.09.2003
(51) Int. Cl.: B27F 5/02, B27F 1/06, B27C 5/06, B23Q 1/38

(54) **Maschine zum profilieren von schmalseitenflächen plattenförmiger werkstücke**
Machine for profiling the narrow lateral faces of plate-shaped workpieces
Machine pour le profilage de faces laterales etroites de pieces en forme de plaque

(30) Priorität: 24.10.2002 DE 10249775
(43) Veröffentlichungstag der Anmeldung: 20.07.2005
(73) Patentinhaber: Homag Holzbearbeitungssysteme AG, 72296 Schopfloch (DE)
(72) Erfinder: KEMPKENSTEFFEN, Heinz, 33397 Rietberg (DE)
(74) Vertreter: HOFFMANN EITLE
(86) Internationale Anmeldenummer: PCT/EP2003/010140
(87) Internationale Veröffentlichungsnummer: WO 2004/037502

(56) Entgegenhaltungen:
- DE-C- 504 263
- DE-C- 973 854
- DE-C- 4 442 896
- FR-A- 1 508 362
- GB-A- 335 344
- GB-A- 1 031 675
- US-A- 1 486 550

## Beschreibung

Die Erfindung bezieht sich auf eine Maschine zum Profilieren von einander gegenüberliegenden, miteinander parallelen Schmalflächenseiten plattenförmiger Werkstücke aus Holz und/oder Holzersatzstoffen, nämlich Paneelen für Fußbodenbeläge im Durchlaufverfahren gemäß den Merkmalen des Oberbegriffs des Patentanspruchs 1.

Eine solche Maschine ist aus dem Dokument DE 504 263 C bekannt. Bei dieser Maschine handelt es sich um eine Vierseiten-Hobelmaschine, die vornehmlich dazu dient, aus länglichen, eher lattenförmigen Werkstücken aus Holz Brettchen zu schneiden, die für die Parkettherstellung verwendet werden. Die Werkstücke durchlaufen hierbei eine Profilierungszone, in der die Gleitbahn für die Auflage der Werkstücke aus den Oberseiten zweier Kufen besteht, die an einer Auflageschiene nach oben hin vorstehen. Die Kufen greifen in zuvor von der Sägevorrichtung an der Auflageseite der Werkstücke eingeschnittene Nuten ein, womit bei der bekannten Maschine die Gleitbahn und die Geradführungseinrichtung von einer einzigen Vorrichtung gebildet sind. Für plattenförmige Werkstücke ist eine derartige Transport- und Führungsvorrichtung weniger geeignet, weil das Verhältnis zwischen den Gleitflächen und den Breitflächen der plattenförmigen Werkstücke ungünstig ist. Eine exakte Führung der Werkstücke bei zugleich geringstmöglicher Reibung läßt sich damit bei plattenförmigen Werkstücken nicht realisieren, dies vor allem dann nicht, wenn mit hohen Fördergeschwindigkeiten gearbeitet wird.

Aus dem Dokument AT 263 335 C ist eine ähnliche Maschine bekannt, mit der längliche Werkstücke, wie paneelartige Holzleisten, an ihren einander gegenüberliegenden, miteinander parallelen Schmalflächenseiten profiliert werden. Auch hierbei werden die Werkstücke mittels Transportvorrichtungen zu der Profilierungszone hin und von dort wegbefördert und mittels einer Oberdruckvorrichtung beaufschlagt. Im Bereich der Profilierungszone sind Tische vorgesehen, auf denen die Werkstücke flachliegend gleiten.

Aus dem Dokument FR-A-1 508 362 ist es des weiteren bekannt, bei holzbearbeitenden Hobelmaschinen mit Gleittischen in die Gleitbahn Luftaustrittsdüsen zum Ausblasen von Stützluft zu integrieren. Solche Tische, die als Luftkissentische bezeichnet werden, verringern den Gleitwiderstand zu den Werkstücken hin.

Der Erfindung liegt die Aufgabe zugrunde, eine Maschine der eingangs genannten Art zu schaffen, bei der die plattenförmigen Werkstücke möglichst reibungsarm durch die Profilierungszone hindurchtransportiert und exakt geführt werden, um die Parallelität der einander gegenüberliegenden, profilierten Schmalflächenseiten mit hoher Präzision und entsprechend geringen Toleranzen einhalten zu können.

Diese Aufgabe wird mit einer Maschine gelöst, welche die Gesamtheit der Merkmale des Patentanspruchs 1 aufweist.

Für die Erfindung ist wesentlich, daß die plattenförmigen Werkstücke beim Durchlauf durch die Profilierungszone nicht in seitlicher Richtung verlaufen können, also exakt durch das Zusammenspiel der an den Werkstücken angebrachten Führungsnut und der maschinenseitigen Geradführungseinrichtung in der vorgegebenen Durchlaufrichtung zwangsgeführt werden, in der bzw. parallel zu der die beidseitige Profilierung der Schmalflächenseiten der Werkstücke vorgenommen wird. Zwar muß die zumindest eine Führungsnut an den Werkstücken in einem separaten Arbeitsgang angebracht werden, auch muß dafür ein geeigneter Bereich an den Werkstücken gefunden werden, man erreicht jedoch ein wesentlich besseres Ergebnis gegenüber einer solchen Führung, bei der die Werkstücke während des Durchlaufs im Bereich ihrer in Durchlaufrichtung liegenden Schmalflächenseiten beaufschlagt werden. Denn die Führungsnuten werden dort an Stellen der Werkstücke angebracht, wo Bearbeitungen nicht oder nicht mehr vorgenommen werden. Zudem kann über die gesamte Länge der Werkstücke in der Durchlaufrichtung der führende Eingriff in die Führungsnuten erfolgen. In der Regel haben die Werkstücke in ihrer Durchlaufrichtung eine erhebliche Länge, wodurch eine besondere Führungssicherheit gegeben ist. Auch das Zusammenspiel zwischen der erfindungsgemäßen Führung der Werkstücke und deren Beförderung auf einer Gleitbahn ermöglicht den besonderen Vorteil, hohe Durchlaufgeschwindigkeiten bei der Profilierung der Werkstücke realisieren zu können.

Bevorzugt wird die eine oder werden die mehreren Führungsnuten an derjenigen Breitflächenseite der Werkstücke eingeschnitten, die beim Durchlauf auf der Gleitbahn der Durchlaufmaschine aufliegt. Zweckmäßig wird der Einschnitt der Führungsnuten unmittelbar vor dem Profilierungsvorgang vor dem Auflaufen auf die maschinenseitige Geradführungsvorrichtung vorgenommen, womit sich bei fluchtender Ausrichtung des entsprechenden Bearbeitungswerkzeugs und der Geradführungseinrichtung eine weitere Ausrichtung der Werkstücke erübrigt. Die Führungsschiene ist segmentiert oder in einzelnen Abschnitten ausgeführt, die in Abstand voneinander angeordnet sind.

Ebenso wie der Transport auf der Gleitbahn erfolgt auch die Führung der Werkstücke mittels der Führungsnuten und der maschinenseitigen Geradführungseinrichtung gleitend. An den Werkstücken kann sich dies nicht nachteilig auswirken, weil sie die Durchlaufmaschine zur Profilierung an ihren Schmalflächenseiten nur einmal durchlaufen. Die Geradführungseinrichtung kann in ihrer feststehenden Anordnung aus einer durchgehenden Führungsschiene aus geeignetem Material bestehen, welches ausreichend widerstandsfähig ist, was aber nicht Teil der beanspruchten Erfindung ist. Erfindungs gemäß ist es vorgesehen, die Führungsschiene zu segmentieren oder auch in einzelnen Abschnitten auszuführen, die in Abstand voneinander angeordnet sind.

Die Erfindung wird nachfolgend anhand der Zeichnung noch näher erläutert. Dabei zeigen:
- Fig. 1: einen schematischen Querschnitt durch die Profi- lierungszone einer Maschine zum seitlichen Pro- filieren von plattenförmigen Werkstücken und
- Fig. 2: einen schematischen Längsschnitt durch denjeni- gen Bereich der Maschine gemäß Figur 1, welcher der Profilierungszone vorgelagert ist.

Im einzelnen erkennt man in Figur 1 eine Gleitbahn 1, die sich in der Durchlaufrichtung der Maschine erstreckt. Die Gleitbahn 1 hat hier zwei miteinander parallele in Abstand voneinander liegende Gleitflächen, die jeweils eben und die in der Regel horizontal ausgerichtet sind. Auf der Gleitbahn 1 werden in der Durchlaufrichtung Werkstücke 2 transportiert, die plattenförmig sind und bei denen es sich vornehmlich um längliche, brettartige Paneele handelt, aus denen ein Fußbodenbelag zusammengefügt wird. Die Gleitfähigkeit der Werkstücke 2 auf der Gleitbahn 1 wird durch ein Luftpolster von vernachlässigbarer Höhe begünstigt, und dazu sind in der Gleitbahn 1 in deren Ebene öffnende Luftauslaßdüsen 13 vorgesehen, über die die notwendige Stützluft zwischen die aufliegende Breitflächenseite der Werkstücke 2 und die Gleitbahn 1 eingeblasen wird. Das Entweichen der Stützluft bringt den weiteren Vorteil mit sich, daß die Förderrichtung der bei der Profilierung der Werkstücke 2 anfallenden Späne beeinflußt werden kann.

Der Vorschub der Werkstücke 2 auf der Gleitbahn 1 in der Durchlaufrichtung erfolgt mittels einer Oberdruckvorrichtung 3, 4. Diese Vorrichtung weist Förderriemen oder -gurte 3 auf, welche die von der Gleitbahn 1 abliegende, also oben liegende Breitflächenseite der Werkstücke 2 reibend beaufschlagen. Dazu sind entsprechende Führungs- und Andruckrollen 4 vorgesehen, die eine exakte Führung der Riemen 3 in der Durchlaufrichtung für die Werkstücke 2 sicherstellen.

Die gesamte Anordnung ist auf einem Maschinengestell 5 aufgebaut, auf dem im Bereich einer Profilierungszone Profilierungsaggregate angeordnet sind, von denen in Figur 1 lediglich zwei einander gegenüber an den Werkstücken 2 angreifende Profilierungswerkzeuge 6 wiedergegeben sind. Diese Profilierungswerkzeuge 6 bearbeiten die sogenannten Schmalflächenseiten der plattenförmigen Werkstücke 2, wobei an der einen dieser Seiten beispielsweise eine Nut 7 und an der gegenüberliegenden Seite eine Feder 8 angebracht werden. Entsprechend handelt es sich bei den Werkzeugen 6 um rotierende Formwerkzeuge, wie Formfräser.

Handelt es sich um Werkstücke 2, die im Bereich ihrer zu den Schmalflächenseiten hin liegenden Ränder Toleranzen aufweisen, wie es sich bei Werkstücken aus Holz oder holzartigen Werkstoffen in der Regel kaum vermeiden läßt, dann wird die randliche Höhenlage der Werkstücke 2 mittels Tastelementen 9 abgetastet, über deren Lageveränderung die Höhenausrichtung der Profilierungswerkzeuge 6 gesteuert wird.

Damit die Werkstücke 2 in der Durchlaufrichtung, die bei Figur 1 senkrecht zur Darstellungsebene verläuft, nicht verlaufen, also nicht quer zu der Durchlaufrichtung ausweichen können, wird an den Werkstücken 2 eine vorzugsweise mittig zur Längserstreckung verlaufende Führungsnut 10 angebracht, die auch in Figur 2 zu erkennen ist. Die Führungsnut 10 hat einander parallel gegenüberliegende Flanken, insbesondere hat sie einen rechteckförmigen Querschnitt. Angebracht wird diese Führungsnut 10 in einem Bereich der Maschine, der vor der Profilierungszone mit den Profilierungswerkzeugen 6 in der Durchlaufrichtung gesehen liegt. Dazu dient eine Sägevorrichtung 12, wie sie schematisch in Figur 2 wiedergegeben ist. Bei dem Bearbeitungswerkzeug dieser Sägevorrichtung 12 handelt es sich um zumindest ein Kreissägeblatt, dessen Ebene in der Durchlaufrichtung für die Werkstücke 2 liegt.

Durch die Profilierungszone der Maschine hindurch, in der die Profilierungswerkzeuge 6 angeordnet sind, die sich beidseits der Gleitbahn 1 befinden, erstreckt sich eine Geradführungseinrichtung 11 in Gestalt einer Führungsschiene, die in einzelnen in Abstand voneinander liegenden Abschnitten ausgeführt ist, welche mit dem zumindest einen Kreissägeblatt der Sägevorrichtung 12 fluchtet. Zweckmäßig erstreckt sich die Geradführungseinrichtung 11 entgegen der Durchlaufrichtung bis zu der Sägevorrichtung 12 hin. Denn die Werkstücke 2 sollen mit ihren Führungsnuten 10 auf die Geradführungseinrichtung 11 auflaufen, also daran aufgenommen und geführt werden. Die Sägenvorrichtung 12 mit ihrem Kreissägeblatt liegt im Bereich der Gleitbahn 1, und das Kreissägeblatt der Sägenvorrichtung 12 steht darüber soweit vor, wie es der Tiefe der in die unten liegenden Breitflächenseiten der Werkstücke 2 einzuschneidenden Führungsnuten 10 entspricht. Ebenso steht auch die Geradführungseinrichtung 11 über die Gleitbahn 1 nach oben hin vor, der Überstand ist jedoch etwas geringer als die Tiefe der in die unten liegenden Seiten der Werkstücke 2 eingeschnittenen Führungsnuten 10. In der Durchlaufrichtung fluchtet die Geradführungseinrichtung 11 mit der Sägenvorrichtung 12, so daß über die Oberdruckvorrichtung 3, 4 die Werkstücke 2 über die Sägenvorrichtung 12 hinweg in die Profilierungszone befördert werden, wobei kurz hinter der Sägenvorrichtung 12 die Geradführungseinrichtung 11 in Eingriff mit den Führungsnuten 10 der Werkstücke 2 kommt.

Die Breite der Geradführungseinrichtung 11 quer zur Durchlaufrichtung ist zumindest im Bereich der Profilierungszone mit engen Toleranzen an die Weite der Führungsnuten 10 der Werkstücke 2 angepaßt. Damit werden die Werkstücke 2 so gut wie spielfrei quer zur Durchlaufrichtung im Bereich der Profilierungszone geführt. Vor allem können die Werkstücke 2 nicht dem Bearbeitungsdruck nachgeben, der quer zur Durchlaufrichtung von den Profilierungswerkzeugen 6 auf sie ausgeübt wird

## Patentansprüche

1. Maschine zum Profilieren von einander gegenüberliegenden, miteinander parallelen Schmalflächenseiten plattenförmiger Werkstücke aus Holz und/oder Holzersatzstoffen, nämlich Paneelen für Fußbodenbeläge, im Durchlaufverfahren
mit einer in der Durchlaufrichtung sich geradlinig erstreckenden Gleitbahn (1), auf der die Werkstücke (2) durch eine Profilierungszone hindurchtransportiert werden,
mit einer oberhalb der Gleitbahn (1) entlang dem Transportweg angeordneten Oberdruckvorrichtung (3, 4) zum Vorschub der Werkstücke (2), welche die Werkstücke (2) auf der obenliegenden, von der Gleitbahn (1) abliegenden Seite reibschlüssig wälzend beaufschlagt und auf der Gleitbahn (1) niederhält,
mit spannehmenden Profilierungswerkzeugen (6), die in der Profilierungszone seitlich entlang der Gleitbahn (1) angeordnet sind,
mit einer in der Durchlaufrichtung gesehen vor der Profilierungszone angeordneten Kreissägevorrichtung (12) zur Anbringung von Führungsnuten (10) an den Werkstücken (2) und
mit einer im Bereich der Gleitbahn (1) zumindest im Bereich der Profilierungszone in der Durchlaufrichtung angeordneten Geradführungseinrichtung (11) in Gestalt einer feststehenden Führungsschiene, an welcher die Werkstücke (2) mittels der Führungsnut, (10) in der Durchlaufrichtung aufgenommen und geführt werden, wobei
die Gleitbahn (1) eben ist und darauf die Werkstücke (2) flachliegend transportiert werden können **dadurch gekennzeichnet, daß** die die Geradführungseinrichtung (11) bildende Führungsschiene aus in Abstand voneinander angeordneten, in Durchlaufrichtung miteinander fluchtenden Führungsschienenabschnitten besteht und
daß in der Gleitbahn (1) Luftaustrittsdüsen (13) zum Ausblasen von Stützluft angeordnet sind.

2. Maschine nach Anspruch 1,
**dadurch gekennzeichnet,**
**daß** die Geradführungseinrichtung (11) an der Gleitbahn (1) über deren Transportebene vorstehend angeordnet ist.

3. Maschine nach Anspruch 1 oder 2,
**dadurch gekennzeichnet,**
**daß** sich die Geradführungseinrichtung (11) entgegen der Durchlaufrichtung bis hin zu der Sägevorrichtung (12) erstreckt.

## Claims

1. Machine for profiling narrow-surface sides, which are opposite one another and parallel to one another, of panel-like workpieces made from wood and/or wood substitutes, namely panels for floor coverings, in a continuous process having a sliding track (1) extending in a straight line in the direction of passage and on which the workpieces (2) are transported through a profiling zone, having a top-pressure device (3, 4) arranged above the sliding track (1) along the transport path to advance the workpieces (2), which impinges the workpieces (2) on the upper-lying side at a distance from the sliding track (1) in frictionally engaged and rolling manner and holds them down on the sliding track (1), having cutting profiling tools (6) which are arranged in the profiling zone laterally along the sliding track (1), having a circular saw device (12) arranged upstream of the profiling zone, seen in the passage direction, to attach guide grooves (10) to the workpieces (2) and having a straight-line device (11) arranged in the region of the sliding track (1) at least in the region of the profiling zone in the passage direction in the form of a fixed guide rail, on which the workpieces (2) are received and guided by means of the guide groove (10) in the passage direction, wherein the sliding track (1) is flat and thereon the workpieces (2) may be transported in flat-lying manner, **characterised in that** the guide rail forming the straight-line device (11) consists of guide rail sections arranged at a distance from one another and flush with one another in passage direction and **in that** air-outlet nozzles (13) to blow out supporting air are arranged in the sliding track (1).

2. Machine according to claim 1, **characterised in that** the straight-line device (11) is arranged on the sliding track (1) to be projecting beyond the transport plane thereof.

3. Machine according to claim 1 or 2, **characterised in that** the straight-line device (11) extends counter to the passage direction as far as the sawing device (12).

## Revendications

1. Machine pour le profilage de faces étroites, parallèles entre elles, opposées les unes aux autres, de pièces d'oeuvre en forme de plaques, en bois et/ou en matériaux ligneux, précisément de lambris pour des revêtements de sol, dans un procédé à passage en continu,
avec une piste de glissement (1), s'étendant de manière rectiligne dans la direction de passage, sur laquelle les pièces d'oeuvre (2) sont transportées à travers une zone de profilage,
avec un dispositif de pressage par le dessus (3, 4), disposé le long du chemin de transport, au-dessus de la piste de glissement (1), pour assurer l'avancement des pièces d'oeuvre (2), sollicitant les pièces d'oeuvre (2) avec un roulement et une liaison par friction, sur la face située en position supérieure, espacée de la piste de glissement (1), et en assurant un maintien abaissé sur la piste de glissement (1),
avec des outils de profilage (6) opérant avec enlèvement de copeaux, disposés dans la zone de profilage, latéralement le long de la piste de glissement (1),
avec un dispositif à scie circulaire (12), disposé devant la zone de profilage en observant dans le sens de passage, pour réalisation de rainures de guidage (10) sur les pièces d'oeuvre (2), et
avec un dispositif de guidage rectiligne (11), disposé dans la zone de la piste de glissement (1), au moins dans la région de la zone de profilage dans la direction de passage, ayant la forme d'une glissière de guidage stationnaire, sur laquelle les pièces d'oeuvre (2) sont supportées dans la direction de passage au moyen de la rainure de guidage (10) et guidées,
la piste de glissement (1) étant plane et les pièces d'oeuvre (2) pouvant être transportées sur elle en étant posées à plat, **caractérisée en ce que**
la glissière de guidage formant le dispositif de guidage rectiligne (11) est composée de tronçons de glissière de guidage disposés à distance les uns des autres, alignés entre eux dans la direction de passage, et
**en ce que** des buses de sortie d'air (13), pour souffler de l'air de soutien, sont disposées dans la piste de glissement (1).

2. Machine selon la revendication 1,
**caractérisée en ce que**
le dispositif de guidage rectiligne (11) est disposé sur la piste de glissement (1), en faisant saillie sur son plan de transport.

3. Machine selon la revendication 1 ou 2,
**caractérisée en ce que**
le dispositif de guidage rectiligne (11) s'étend à l'encontre du sens de passage, jusqu'au dispositif de sciage (12).
